# EUROPÄISCHE PATENTSCHRIFT

(11) **EP 3 320 294 B1**
(45) Veröffentlichungstag und Bekanntmachung des Hinweises auf die Patenterteilung: **10.03.2021**
(21) Anmeldenummer: 16736094.0
(22) Anmeldetag: 05.07.2016
(51) Int. Cl.: F41A 15/16

(54) **HÜLSENAUSWURFVORRICHTUNG**
CASE DISCHARGE DEVICE
DISPOSITIF D'ÉJECTION DE DOUILLES

(30) Priorität: 10.07.2015 DE 102015008797
(43) Veröffentlichungstag der Anmeldung: 16.05.2018
(73) Patentinhaber: Rheinmetall Waffe Munition GmbH, 29345 Unterlüss (DE)
(72) Erfinder: SCHNEIDER, Hubert, 78661 Dietingen (DE)
(74) Vertreter: Dietrich, Barbara
(86) Internationale Anmeldenummer: PCT/EP2016/065853
(87) Internationale Veröffentlichungsnummer: WO 2017/009112

(56) Entgegenhaltungen:
- DE-A1-102013 003 435
- US-A- 4 899 477
- US-A1- 2011 168 009

## Beschreibung

Die Erfindung betrifft eine Hülsenauswurfvorrichtung mit einem Hülsenausstoßer, d.h., eine Vorrichtung zum Ausstoßen einer Munitionshülse bzw. eines Zündversagers aus einer Waffe. Die Zuführung der Munition erfolgt mit linearer Zuführung durch einen Verschlussantrieb, der die Munition / Patrone in ein Patronenlager des Waffenrohres einbringt.

Der Verschlussantrieb einer derartigen Waffe ist bevorzugt linear sowie gradlinig und weist Stillstandszeiten des Verschlusses auf. In der vorderen Position (vordere Stillstandzeit) erfolgt der Schuss und in der hinteren Position (hintere Stillstandzeit) das Beladen der Waffe. Dazu wird dem Verschluss eine zu verschießende Munition / Patrone beim Laden der Waffe vorgelegt. Diese Munition wird dann durch den Verschluss in das Patronenlager eines Waffenrohres geschoben, der Verschluss mit dem Waffenrohr verriegelt. Nach erfolgtem Zünden der Munition erfolgt das Entladen der Waffe, wozu die leere Hülse oder bei einem Zündversager dieser über einen Hülsenauszieher beim Zurückfahren des Verschlusses aus dem Patronenlager herausgezogen wird. Einen derartigen Verschlussantrieb offenbart beispielsweise die DE 10 2009 056 735 A1.

Eine Patronenhülsenauszieheinrichtung für automatische Feuerwaffen offenbart die DE 30 38 769 C2. Nach dem Abfeuern eines Geschosses wird während der Rückwärtsbewegung des Verschlusses die Patronenhülse durch den Verschluss aus dem Patronenlager herausgezogen. Auch die DE 10 2007 034 672 A1 beschreibt einen Verschluss und eine Ausziehkralle, die an einem Patronenbodenrand angreift.

Die Hülsen oder ein Zündversager werden nach dem Auszug beispielsweise in einem Rotor oder einem Munitionsgurtglied oder dergleichen abgelegt. Danach erfolgt der Transport der Hülse bzw. des Zündversagers aus der Waffe.

Aus der DE 10 2005 003 751 B3 ist eine Hülsenauffangvorrichtung für gurtgliedlose Munition bekannt. Darin wird vorgeschlagen, für die Rückführung der Hülsen in einen Munitionsbehälter eine Hülsenführung in Form eines Auswurfrohres einzubinden und dieses so auszurichten, dass die Hülsen in den Kettengliedern zum Liegen kommen.

Derartige Auszieh- und Auswurfvorrichtungen benötigen innerhalb der Waffe einen relativ großen Bauraum.

Die Erfindung stellt sich daher die Aufgabe, einen Hülsenausstoßer für eine klein bauende Waffe aufzuzeigen, der zudem eine gute Reproduzierbarkeit des Ausstoßes ermöglicht.

Die Aufgabe wird durch die Merkmale des Patentanspruchs 1 gelöst. Vorteilhafte Ausgestaltungen sind in den Unteransprüchen enthalten.

Der Erfindung liegt die Idee zugrunde, einen Bauraum dadurch einzusparen, dass der Hülsenausstoßer am Verschluss, bevorzugt an / in der Kammer des Verschlusses (nachfolgend Verschlusskopf genannt) integriert wird. Zudem werden das Ausziehen der Hülse / des Zündversagers und das Ausstoßen so miteinander kombiniert, dass die beiden Abläufe "Ausziehen" und "Ausstoßen" direkt aufeinanderfolgend ablaufen DE 10 2013 003435 A1, US 2011/168009 A1 und US 4 899 477 A offenbaren Waffen mit Hülsenausstoßern.

Ein Hülsenauszieher ist bevorzugt am vorderen Ende des Verschlusskopfes angebracht. Ein waffengehäusestationärer Hülsenausstoßer hat die Aufgabe, die mit dem Hülsenauszieher aus dem Waffenrohr heraus beförderte Hülse bzw. den Zündversager nach dem Herausziehen der Hülse / des Zündversagers bevorzugt seitlich aus der Waffe auszustoßen. Diese können dann in einem im Ausstoßweg eingebundenen Auffangbehälter aufgefangen werden. Alternativen sind gleichfalls möglich.

Erfindungsgemäss besitzt der Verschlusskopf eine Nut. Diese ist über die gesamte Länge des Verschlusskopfes eingebunden. In diese Nut greift der waffenfeste Hülsenausstoßer mit seiner Fläche ein, sodass der Hülsenausstoßer in dieser gleitend eingebunden ist. Der Durchmesser der Fläche des Hülsenausstoßers und die Nut sind aufeinander abgestimmt. Die Stirnseite dieser Fläche bildet den Angriffspunkt des Hülsenausstoßers an die Hülse (wird noch ausgeführt). Die Nut ist so im Verschlusskopf integriert, dass sich der Hülsenauszieher und der Hülsenausstoßer in ihren Funktionen gegenseitig nicht stören bzw. behindern können. Bevorzugt ist daher die Nut im Verschlusskopf gegenüber der Anordnung des Hülsenausziehers am Verschlusskopf eingebunden. Der Hülsenausstoßer befindet sich, wenn der Verschlusskopf sich in seiner vorderen Position befindet, am hinteren Ende in der Nut. Wird der Verschluss bzw. der Verschlusskopf nach hinten in seine hintere Position geführt, gleitet der Verschlusskopf mit seiner Nut entlang des feststehenden Hülsenausstoßers. Sobald das vordere Ende des Verschlusskopfes den Hülsenausstoßer an seiner vorderen Fläche, d.h., an seiner Stirnseite, erreicht hat, greift der Hülsenausstoßer an den Hülsenboden an und stößt die Hülse in einer bestimmten Position bevorzugt seitlich vom Verschluss bzw. dem Verschlusskopf weg.

Für eine gute Reproduzierbarkeit des Ausstoßes wurde in Weiterführung der Erfindung die Form des Hülsenausstoßers optimiert. So weist die Fläche des Hülsenausstoßers zumindest eine Ausnehmung auf, wodurch sich eine Stufung an der Stirnseite des Hülsenausstoßers bildet. Die Ausnehmung wird hierbei durch den Durchmesser der Hülse bestimmt. Die an den Hülsenboden angreifende Fläche ist nunmehr nicht mehr die vordere Stirnfläche des Hülsenausstoßers, sondern die hintere Fläche der Ausnehmung bzw. Stufung. Durch diese Ausnehmung bzw. Stufung wird gleichzeitig eine seitliche Halterung für die Hülse gebildet, wenn der Verschluss mit Hülse nach hinten gefahren wird. Die Länge der Stufung ist frei wählbar. Sie sollte aber bevorzugt so gewählt werden, dass sie beim Auszieh- und Ausstoßvorgang eine optimale Halterung für die Hülse bildet. Diese angepasste Form des Hülsenausstoßers bestimmt somit die Auswurfcharakteristik der Hülse. Durch die angepasste Form wird die Auswurfstellung innerhalb der Waffe und damit gegenüber dem Verschlusskopf genau definiert. Der Auswurf der Hülse erfolgt bevorzugt, wenn der Antrieb sowie die Verschlussbewegung sich innerhalb des Schusszyklus "Entladen" verlangsamen.

Im Übergang zur hinteren Fläche der Ausnehmung bzw. Stufung ist vorzugsweise eine leichte Schräge vorgesehen, die ein Ausstoßen durch Weghebeln der Hülse vom Verschlusskopf unterstützt. Der Verschluss befindet sich zu diesem Zeitpunkt in seiner hinteren Position, in der Ablage. Durch den letzten hebelnden Teil des Hülsenausstoßers wird der Hülse eine genügend große Energie mitgegeben, sodass die Hülse aus der Waffe ohne eine zusätzliche Maßnahme / Kraft ausgestoßen wird.

Vorgeschlagen wird eine Hülsenauswurfvorrichtung mit einem Hülsenausstoßer zum Ausstoßen einer Hülse oder eines Zündversagers für eine Waffe mit einem Verschluss mit Verschlusskopf. Hierbei wird die Munition einem Waffenrohr der Waffe durch den Verschluss zugeführt und die Hülse oder der Zündversager werden aus dem Waffenrohr ausgezogen. Die neue Hülsenauswurfvorrichtung zeichnet sich dadurch aus, dass sich nunmehr im Verschlusskopf eine Nut befindet, in die ein waffengehäusestationärer Hülsenausstoßer eingreift. Der waffengehäusestationäre Hülsenausstoßer gleitet beim Zurückführen des Verschlusses innerhalb der Nut und greift dadurch an den Hülsenboden der Hülse an, um diese vom Verschluss zu lösen und mit dem Lösen bzw. beim Lösen vom Verschluss auszustoßen.

Durch die ortsfeste Ableitung mit Hilfe des im Waffengehäuse fest integrierten Hülsenausstoßers werden definierte, kadenzunabhängige Auswurfverhältnisse geschaffen. Zudem ist nur eine Leergutableitung notwendig, die ihrerseits zuverlässig aufgrund der gleichbleibenden Auswurfverhältnisse arbeiten kann.

Anhand eines Ausführungsbeispiels mit Zeichnung soll die Erfindung näher erläutert werden. Es zeigt:
- Fig. 1: eine Draufsicht auf einen erfindungsgemäßen Verschlusskopf,
- Fig. 2: eine perspektivische Darstellung des Verschlusskopfes aus Fig. 1,
- Fig. 3: eine perspektivische Draufsicht auf den Verschlusskopf und den Hülsenausstoßer,
- Fig. 4, 5: eine Darstellung des Hülsenausstoßens in einer Draufsicht (schematisch) ohne Verschlusskopf.

In den Fig. 1 - 3 ist mit 1 ein Verschlusskopf eines Verschlusses 2 gekennzeichnet. Der Verschlusskopf 1 als auch der Verschluss 2 sind in einem Waffengehäuse 22 gelagert und werden in diesem geführt. Bevorzugt seitlich, hier in Schussrichtung gesehen rechts, ist am vorderen Ende des Verschlusskopfes 1 ein Hülsenauszieher 3 eingebunden. Der Hülsenauszieher 3 weist bevorzugt eine halbrunde flache Form 3.1 auf. Dadurch wird ein optimaler Angriff an einen in Fig. 4, 5 schematisch dargestellten Hülsenboden 10 einer Hülse 11 gewährleistet. In Funktion greift der Hülsenauszieher 3 an eine Rille 10.1 des Hülsenbodens 10 zum Ausziehen der Hülse 11 in bekannter Art und Weise an. Der Hülsenauszieher 3 ist bevorzugt federnd im Verschluss 2 bzw. am Verschlusskopf 1 gelagert. Ein mittig im Verschlusskopf 1 platzierter Schlagbolzen 4 ist hierbei nur angedeutet.

Im Verschlusskopf 1 ist seitlich, in Schussrichtung gesehen links und dem Hülsenauszieher 3 gegenüberliegend, eine Nut 5 eingebracht. Diese Nut 5 zieht sich bevorzugt über die gesamte Länge des Verschlusskopfes 1. In dieser Nut 5 wird ein waffenfester bzw. mit dem Waffengehäuse 22 fest verbundener Hülsenausstoßer 6 geführt. Dieser ragt seitlich in die Nut 5 mit seiner Nase bzw. seiner Fläche 6.1 hinein.

In Fig. 3 dargestellt ist in einer Draufsicht die waffenseitige Einbindung des Hülsenausstoßers 6, wobei der Verschluss 2 sich noch in seiner verriegelten (vorderen) Position befindet. Mit A gekennzeichnet ist die Ausstoßrichtung der hier nicht näher dargestellten Hülse 11. Fig. 3 zeigt auch die Einbindung der Hülsenauswurfvorrichtung mit dem Hülsenausstoßer 6 und dem Hülsenauszieher 3 in einer nur teilweise dargestellten Waffe 20. Diese Waffe 20 weist ein Rohrbündel mit mehreren Waffenrohren 21, 21', 21" auf (leicht angedeutet), wobei nur ein Waffenrohr 21 bei der Schussabgabe mit dem Verschluss 2 verriegelt wird. Es ist dabei nicht vorgesehen, dass die Waffenrohre 21, 21', 21" nach jedem Schuss gewechselt werden. Vielmehr erfolgt ein Rohrwechsel, wenn das Waffenrohr 21 beispielsweise eine vorgegebene Temperatur überschreitet (Rohrverschleiß) oder eine Geschossvorlage ermittelt wird (Zündversager; Ausbleiben des Waffenrücklaufs, da fehlender Schuss) etc.

Die hier gewählte Darstellung zeigt die so genannte Transportstellung, in der keines der Waffenrohre 21, 21', 21" vor dem Verschluss liegt und dieser auch nicht gespannt ist. Dadurch wird die Transportsicherheit erhöht.

Der Hülsenausstoßer umfasst eine Fläche 6.1, die in die Nut 5 eingreift. Der Durchmesser bzw. die Höhe / Dicke der Fläche 6.1 als auch die Fläche 6.1 selbst ist auf die Breite sowie Tiefe der Nut 5 abgestimmt. In der bevorzugten Ausführung nach Fig. 4, 5 weist diese Fläche 6.1 eine Ausnehmung 6.2 auf, die ihrerseits auf den Durchmesser der Hülse 11 abgestimmt ist. Durch die Ausnehmung 6.2 wird am Hülsenausstoßer 6 eine seitliche Fläche 6.3 gebildet, die dazu dient, die Hülse 11 vor dem eigentlichen Ausstoßen während der Verschlussbewegung nach hinten sicher zu halten. Eine Schräge 6.4 unterstützt dann das Ausstoßen der Hülse 11.

Der Ablauf des Hülsenausstoßens kann wie folgt beschrieben werden:
Der Verschlusskopf 1 nimmt in seiner Vorwärtsbewegung eine nicht näher dargestellte Munition mit und führt diese in das Patronenlager einer Waffe (nicht näher dargestellt) ein. Der Verschlusskopf 1 wird dabei entlang des waffenfesten (ortsfesten) Hülsenausstoßers 6 geführt und nimmt die Munition mit. Der Hülsenausstoßer 6 befindet sich am hinteren Anschlag der Nut 5 (Fig. 3), wenn der Verschluss 2 in seiner vorderen Position mit dem Waffenrohr 21 verriegelt ist. Nach erfolgtem Schuss werden Verschluss 2 sowie Verschlusskopf 1 nach hinten verfahren, die Hülse (der Zündversager) durch den Hülsenauszieher 3 am Verschlusskopf 1 in bekannter Art und Weise mit aus dem Waffenrohr 21 gebracht wird. Beim Zurückgleiten des Verschlusskopfes 1 gleitet dieser mit seiner Nut 5 an der Ausnehmung 6.1 entlang, wobei auch die Hülse 11 in diesen Bereich des Hülsenausstoßers 6 gelangt (Fig. 4). Die seitliche Fläche 6.3 des Hülsenausstoßers 6.1 umschließt die Hülse 11 einseitig und leicht flächig 6.3, entsprechend der Dicke des Hülsenausstoßers 6. Durch weiteres Verfahren des Verschlusskopfes 1 (Fig. 5) greift nunmehr die hintere Schräge 6.4 an den Hülsenboden 10 an und drückt die Hülse 11 in die gegenüberliegende Richtung A, d.h. in Schussrichtung gesehen nach rechts. Dabei wird die Hülse 11 weggekippt, sodass der Hülsenauszieher 3 aus der Rille 10.1 gleitet.

Dem Verschlusskopf 1 kann eine neue Patrone vorgelegt werden.

## Patentansprüche

1. Waffe (20) mit einem Waffengehäuse (22) und einem in dem Waffengehäuse (22) gelagerten Verschlusskopf (1) eines Verschlusses (2), über den eine Munition einem Waffenrohr (22) der Waffe (20) zugeführt und die Hülse (11) oder der Zündversager aus dem Waffenrohr (22) ausgezogen wird, und eine im Verschlusskopf (1) befindliche Nut (5), mit einer Hülsenauswurfvorrichtung mit einem Hülsenausstoßer (6) zum Ausstoßen einer Hülse (11) mit Hülsenboden (10) oder eines Zündversagers, wobei der waffengehäusestationäre Hülsenausstoßer (6) beim Zurückführen des Verschlusses (2) innerhalb der Nut (5) gleitet, sodass der Hülsenausstoßer (6) an den Hülsenboden (10) der Hülse (11) angreifen kann und die Hülse (11) auswirft, **gekennzeichnet dadurch, dass** der Hülsenausstoßer feststeht und seitlich in die Nut des Verschlusskopfes (1) eingreift.

2. Waffe (20) nach Anspruch 1, **dadurch gekennzeichnet, dass** die Nut (5) im Verschlusskopf (1) über die gesamte Länge des Verschlusskopfes (1) eingebunden ist.

3. Waffe (20) nach Anspruch 1 oder 2, **dadurch gekennzeichnet, dass** der Hülsenausstoßer (6) eine Fläche (6.1) besitzt, die in die Nut (5) eingreift.

4. Waffe (20) nach Anspruch 3, **dadurch gekennzeichnet, dass** der Durchmesser der Fläche (6.1) und die Breite sowie Tiefe der Nut (5) aufeinander abgestimmt sind

5. Waffe nach Anspruch 3 oder 4, **dadurch gekennzeichnet, dass** die Fläche (6.1) eine Ausnehmung (6.2) in Form einer Stufe aufweist.

6. Waffe (20) nach Anspruch 5, **dadurch gekennzeichnet, dass** die Ausnehmung (6.2) auf den Durchmesser der Hülse (11) abgestimmt ist.

7. Waffe (20) nach einem der Ansprüche 1 bis 6, **dadurch gekennzeichnet, dass** am Hülsenausstoßer (6) eine seitliche Fläche (6.3) eingebunden ist, die dazu dient, die Hülse (11) zumindest einseitig zu halten.

8. Waffe (20) nach Anspruch 5 oder 6, **dadurch gekennzeichnet, dass** im Übergang zur hinteren Fläche der Ausnehmung (6.2) eine Schräge (6.4) eingebunden ist.

9. Waffe (20) nach einem der Ansprüche 1 bis 8, **gekennzeichnet durch** einen federnd am Verschluss (2) gelagerten Hülsenauszieher (3), der in eine Rille (10.1) des Hülsenbodens (10) zum Ausziehen der Hülse (11) aus dem Waffenrohr (22) eingreift.

10. Waffe (20) nach Anspruch 9, **dadurch gekennzeichnet, dass** der Hülsenauszieher (3) eine halbrunde Fläche (3.1) aufweist, die in die Rille (10.1) des Hülsenbodens (10) eingreift.

11. Waffe (20) nach Anspruch 9 oder 10, **dadurch gekennzeichnet, dass** der Hülsenauszieher (3) der Nut (5) gegenüber am Verschlusskopf (1) angeordnet ist.

12. Waffe (20) nach einem der Ansprüche 9 bis 11, **dadurch gekennzeichnet, dass** die Schräge (6.4) den Auswurf der Hülse bzw. des Zündversagers vom Verschlusskopf (1) durch Weghebeln unterstützt.

13. Waffe (20) nach einem der Ansprüche 1 bis 12, **gekennzeichnet durch** einen im Ausstoßweg eingebundenen Auffangbehälter.

## Claims

1. Weapon (20) having a weapon housing (22) and a breech head (1), mounted in the weapon housing (22), of a breech (2), via which a munition is fed to a weapon barrel (22) of the weapon (20) and the casing (11) or the dud is extracted from the weapon barrel (22), and a slot (5) located in the breech head (1), having a casing discharge device having a casing ejector (6) for ejecting a casing (11) having a casing bottom (10) or for ejecting a dud, wherein the casing ejector (6) fixed to the weapon housing slides within the slot (5) during the return of the breech (2), such that the casing ejector (6) can act on the casing bottom (10) of the casing (11) and discharges the casing (11), **characterized in that** the casing ejector is fixed and engages laterally in the slot in the breech head (1).

2. Weapon (20) according to Claim 1, **characterized in that** the slot (5) is incorporated in the breech head (1) along the entire length of the breech head (1).

3. Weapon (20) according to Claim 1 or 2, **characterized in that** the casing ejector (6) has a face (6.1) which engages in the slot (5).

4. Weapon (20) according to Claim 3, **characterized in that** the diameter of the face (6.1) and the width and depth of the slot (5) are coordinated with one another.

5. Weapon according to Claim 3 or 4, **characterized in that** the face (6.1) has a recess (6.2) in the form of a step.

6. Weapon (20) according to Claim 5, **characterized in that** the recess (6.2) is coordinated with the diameter of the casing (11).

7. Weapon (20) according to one of Claims 1 to 6, **characterized in that** a lateral face (6.3) is integral with the casing ejector (6), said face (6.3) serving to hold the casing (11) at least on one side.

8. Weapon (20) according to Claim 5 or 6, **characterized in that** a slope (6.4) is incorporated in the transition to the rear face of the recess (6.2).

9. Weapon (20) according to one of Claims 1 to 8, **characterized by** a casing extractor (3) which is spring-mounted at the breech (2) and engages in a groove (10.1) in the casing bottom (10) in order to extract the casing (11) from the weapon barrel (22).

10. Weapon (20) according to Claim 9, **characterized in that** the casing extractor (3) has a semicircular face (3.1) which engages in the groove (10.1) in the casing bottom (10).

11. Weapon (20) according to Claim 9 or 10, **characterized in that** the casing extractor (3) is arranged opposite the slot (5) on the breech head (1).

12. Weapon (20) according to one of Claims 9 to 11, **characterized in that** the slope (6.4) supports the ejection of the casing or of the dud from the breech head (1) by levering away.

13. Weapon (20) according to one of Claims 1 to 12, **characterized by** a collection vessel incorporated in the ejection path.

## Revendications

1. Arme (20) comprenant un boîtier d'arme (22) et une tête de culasse (1) d'une culasse (2), laquelle tête de culasse est logée dans le boîtier d'arme (22) et permet d'amener une munition à un canon (22) de l'arme (20) et de retirer la douille (11) ou le raté d'allumage du canon (22) de l'arme, et une rainure (5) ménagée dans la tête de culasse (1), un dispositif d'éjection de douille pourvu d'un éjecteur de douille (6) destiné à éjecter une douille (11), pourvue d'un culot de douille (10), ou un raté d'allumage, l'éjecteur de douille (6) fixé au boîtier d'arme coulissant à l'intérieur de la rainure (5) lors du recul de la culasse (2) de sorte que l'éjecteur de douille (6) peut être appliqué sur le culot (10) de douille (11) et éjecte la douille (11), **caractérisé en ce que** l'éjecteur de douille est immobile et s'engage latéralement dans la rainure de la tête de culasse (1).

2. Arme (20) selon la revendication 1, **caractérisée en ce que** la rainure (5) est intégrée dans la tête de culasse (1) sur toute la longueur de la tête de culasse (1).

3. Arme (20) selon la revendication 1 ou 2, **caractérisée en ce que** l'éjecteur de douille (6) présente une surface (6.1) qui s'engage dans la rainure (5) .

4. Arme (20) selon la revendication 3, **caractérisée en ce que** le diamètre de la surface (6.1) et la largeur et la profondeur de la rainure (5) sont adaptés entre eux.

5. Arme selon la revendication 3 ou 4, **caractérisée en ce que** la surface (6.1) comporte un évidement (6.2) en forme de gradin.

6. Arme (20) selon la revendication 5, **caractérisée en ce que** l'évidement (6.2) est adapté au diamètre de la douille (11).

7. Arme (20) selon l'une des revendications 1 à 6, **caractérisée en ce que** l'éjecteur de douille (6) présente une surface latérale intégrée (6.3) qui sert à maintenir la douille (11) au moins d'un côté.

8. Arme (20) selon la revendication 5 ou 6, **caractérisée en ce qu'**un biseau (6.4) est intégré dans la transition vers la surface arrière de l'évidement (6.2).

9. Arme (20) selon l'une des revendications 1 à 8, **caractérisée par** un extracteur de douille (3) qui est monté élastiquement sur la culasse (2) et qui s'engage dans une rainure (10.1) du culot de douille (10) pour extraire la douille (11) du canon (22) de l'arme.

10. Arme (20) selon la revendication 9, **caractérisée en ce que** l'extracteur de douille (3) présente une surface semi-circulaire (3.1) qui s'engage dans la rainure (10.1) du culot de douille (10).

11. Arme (20) selon la revendication 9 ou 10, **caractérisée en ce que** l'extracteur de douille (3) est disposé en face de la rainure (5) au niveau de la culasse (1).

12. Arme (20) selon l'une des revendications 9 à 11, **caractérisée en ce que** le biseau (6.4) favorise l'éjection de la douille ou du raté d'allumage de la tête de culasse (1) par effet de levier.

13. Arme (20) selon l'une des revendications 1 à 12, **caractérisée par** un récipient collecteur intégré dans le chemin d'éjection.
